# EUROPÄISCHE PATENTANMELDUNG

(11) **EP 4 276 259 A1**
(43) Veröffentlichungstag der Anmeldung: **15.11.2023**
(21) Anmeldenummer: 22172734.0
(22) Anmeldetag: 11.05.2022
(51) Int. Cl.: E04G 5/14

(54) **STIRNABSCHLUSS FÜR EIN VORLAUFENDES GELÄNDER UND VERFAHREN ZUR MONTAGE EINES STIRNABSCHLUSSES EINES VORLAUFENDEN GELÄNDERS, GERÜST UMFASSEND EINEN STIRNABSCHLUSS**

(71) Anmelder: Tobler AG, 9424 Rheineck (CH)
(72) Erfinder: Belligero, Martino, 9425 Thal (CH); Kuster, Timo, 9424 Rheineck (CH); Casutt, Stefan, 9402 Mörschwil (CH); Yazici, Ridvan, 9444 Diepoldsau (CH)
(74) Vertreter: Hepp Wenger Ryffel AG

(57) **Zusammenfassung**

Stirnabschluss (10) für ein vorlaufendes Geländer eines Gerüsts (1) zur Montage zwischen zwei Vertikalrohren (3) eines Gerüsts (1) umfassend zwei Vertikalstützen (11), einen Abschlussholm (14) und eine Durchstiegsperre (17), wobei die beiden Vertikalstützen (11) im Wesentlichen parallel zueinander angeordnet sind. Eine Distanz (D) zwischen den beiden Vertikalstützen (11) ist derart variabel, dass die Distanz (D) während der Montage des Stirnabschlusses (10) geringer ist als im montierten Zustand.

## Beschreibung

Die vorliegende Erfindung betrifft einen Stirnabschluss für ein vorlaufendes Geländer und ein Verfahren zur Montage eines Stirnabschlusses eines vorlaufenden Geländers, sowie ein Gerüst umfassend einen Stirnabschluss gemäss den Oberbegriffen der unabhängigen Ansprüche.

Vorlaufende Geländer von Gerüsten sind bekannt. Diese zeichnen sich dadurch aus, dass ein Geländer eines Gerüsts von einem Anwender oder Gerüstbauer installiert werden kann, welcher sich auf einer tieferen Gerüstebene oder auf dem Boden befindet. Entsprechend ist der Anwender bereits ab dem erstmaligen Betreten der oberen Gerüstebene durch das vorlaufende Geländer gesichert. Bereits sind dabei solche vorlaufenden Geländer bekannt, welche sich bei deren Montage selbständig verriegeln, so dass die Geländer schon während der vorlaufenden Montage gesichert sind. Ein entsprechender Arbeitsschritt beim erstmaligen Betreten der oberen Gerüstebene kann entfallen. Das Risiko eines Unfalles ist dadurch wesentlich verringert.

Ein wichtiger Aspekt beim Gerüstbau sind sogenannte Stirnabschlüsse. Dabei handelt es sich um einen längsseitigen Abschluss eines Gerüsts, welcher sich bei einem nicht umlaufendenden Gerüst zwangsläufig ergibt. Bei solchen Stirnabschlüssen existiert ausserdem die Problematik, dass der Platzbedarf auf der unteren Gerüstebene eingeschränkt ist, so dass bei einer vorlaufenden Montage der Stirnabschluss von einer einzelnen Person montiert werden muss.

Die bekannten Stirnabschlüsse sind entweder nicht zur vorlaufenden Montage geeignet oder sperrig und nur äusserst kraftaufwändig von einer Person montierbar.

Es ist Aufgabe der Erfindung, die Nachteile des Standes der Technik zu überwinden. Insbesondere soll ein Stirnabschluss für ein vorlaufendes Geländer, ein Verfahren zur Montage eines solchen Stirnabschlusses und ein Geländer mit einem entsprechenden Stirnabschluss zur Verfügung gestellt werden.

Diese Aufgabe wird durch die in den unabhängigen Patentansprüchen definierten Vorrichtungen und Verfahren gelöst. Weitere Ausführungsformen ergeben sich aus den abhängigen Patentansprüchen.

Eine erfindungsgemässer Stirnabschluss für ein vorlaufendes Geländer eines Gerüsts zur Montage zwischen zwei Vertikalrohren eines Gerüsts, vorzugsweise zwischen zwei Vertikalrohren eines Vertikalrahmens eines Gerüsts, umfasst zwei Vertikalstützen, einen Abschlussholm und eine Durchstiegsperre. Die beiden Vertikalstützen sind im Wesentlichen parallel zueinander und in einem Abstand zueinander angeordnet. Dieser Abstand weist eine Distanz auf, welche derart variabel ist, dass die Distanz zwischen den beiden Vertikalstützen während der Montage des Stirnabschlusses geringer ist als im montierten Zustand des Stirnabschlusses.

Durch die variable Distanz zwischen den beiden Vertikalstützen des Stirnabschlusses gestaltet sich das Handling des Stirnabschlusses wesentlich einfacher. Auf einem Gerüst ist der Platz für das Bereitstellen der Bauelemente für die nächsthöhere Gerüstebene beschränkt, so das kleinere Elemente oder Stirnabschlüsse mit verringerter Breite wesentlich einfacher in ihrer Anwendung sind. Ausserdem können Stirnabschlüsse mit verringerter Distanz zwischen den beiden Vertikalstützen einfacher und platzsparender gelagert und transportiert werden.

Vorzugsweise sind die Vertikalrohre des Gerüsts Teil eines Vertikalrahmens, also eines Modulelementes, eines Gerüsts. Ein solcher Vertikalrahmen kann neben den beiden Vertikalrohren auch wenigstens ein Horizontalrohr umfassen, welches die beiden Vertikalrohre untereinander verbindet.

Der Stirnabschluss kann werkzeuglos montierbar und/oder demontierbar sein. Entsprechend vereinfacht sich die Montage und/oder Demontage am Gerüst. Auf das Mitführen von Werkzeugen kann verzichtet werden.

Die Vertikalstützen können verriegelbar sein, derart, dass die Distanz zwischen den Vertikalstützen fixiert ist. Der Stirnabschluss kann sich somit nicht unbeabsichtigt von den Vertikalrohren des Gerüsts lösen. Die Unfallgefahr am Gerüst verringert sich erheblich.

Das Verriegeln der Vertikalstützen kann mithilfe eines Stirnbordbrettes erfolgen. Hierzu kann am Stirnabschluss eine Aufnahme vorgesehen sein, welche das Stirnbordbrett aufnehmen kann, so dass eine Relativbewegung zwischen den Vertikalstützen verhindert wird.

Die Aufnahme für das Stirnbordbrett kann durch zwei in bestimmungsgemässen Gebrauch am unteren Ende des Stirnabschlusses vertikal angeordnete Aufnahmestifte gebildet werden. Diese Aufnahmestifte sind vorzugweise an den Vertikalstützen angeordnet. Beispielsweise können die Vertikalstützen an ihrem unteren Ende je einen zur gegenüberliegenden Vertikalstütze gerichteten Vorsprung aufweisen, an welchem je ein Aufnahmestift angeordnet ist.

Die beiden Vertikalstützen können mit wenigstens je einem, vorzugsweise je zwei oder mehreren, Anschlägen zur Aufnahme des Vertikalrohres versehen sein. Diese Anschläge erleichtern das korrekte Positionieren des Stirnabschlusses und dienen gleichzeitig zum Befestigen des Stirnabschlusses an den Vertikalrohren des Gerüsts. Die Anschläge stehen dabei vorzugsweise seitlich am Stirnabschluss vor.

Die Anschläge können in Form von U-förmigen Halteklammern ausgestaltet sein. Entsprechend sind diese einfach ausgestaltet und können ein Vertikalrohr wenigstens teilweise umgreifen.

Die Anschläge der ersten Vertikalstütze können gegenüber den Anschlägen der zweiten Vertikalstütze in deren Montagehöhe versetzt angeordnet sein, so dass bei einer Lagerung mehrerer Stirnabschlüsse nebeneinander sich die Anschläge nicht berühren.

Wenn mehrere Halteklammern je Vertikalstütze vorgesehen sind, können die im bestimmungsgemässen Gebrauch unten angeordneten Halteklammern je unterschiedliche Schenkellängen aufweisen. Dadurch wird ermöglicht, dass beim Montieren des Stirnabschlusses erst die oberen Halteklammern auf die entsprechenden Vertikalrohre ausgerichtet werden müssen. Diese können dann bereits in die Vertikalrohre eingreifen, während die unteren Halteklammern noch nicht auf die Vertikalrohre ausgerichtet sein müssen. Durch ein Verkippen des Stirnabschlusses werden dann auch die unteren Halteklammern auf die Vertikalrohre ausgerichtet. Die Montage des Stirnabschlusses wird dadurch wesentlich vereinfacht.

Die Vertikalstützen können an ihrem in bestimmungsgemässen Gebrauch unteren Ende ein Auflageelement zum Abstützen auf einem Horizontalrohr des Gerüsts, insbesondere des Vertikalrahmens des Gerüsts, aufweisen. Solche Auflageelemente erleichtern wiederum die Montage des Stirnabschlusses, da zum Ausrichten des Stirnabschlusses dessen Gewicht auf dem Gerüst abgestützt werden kann.

Vorzugsweise ist das Auflageelement an demselben Vorsprung der Vertikalstütze angebracht, an welchem der Aufnahmestift zur Aufnahme des Stirnbordbrettes befestigt ist.

Das Auflageelement kann U-förmig ausgestaltet sei. Das Absetzen des Stirnabschlusses auf dem Horizontalrohr des Gerüsts wird nochmals vereinfacht. Ausserdem erleichtert ein U-förmiges Auflageelement ein seitliches Verschieben der Vertikalstütze, um die Distanz zur zweiten Vertikalstütze zu verringern oder zu vergrössern.

Die Vertikalstütze kann teleskopartig ausgebildet sein. Dabei kann ein Stützrohr den unteren Bereich der Vertikalstütze bilden, während der obere Bereich durch einen im Stützrohr verschiebbar gelagerten Stützeinsatz gebildet wird. Ebenso ist es aber auch denkbar, dass der untere Bereich der Vertikalstütze verschiebbar im oberen rohrartig ausgestalteten Bereich der Vertikalstütze gelagert ist. Eine teleskopartige Ausgestaltung erlaubt beispielsweise eine flexible Anpassung der Höhe der Vertikalstütze und somit auch ein Anpassen der Höhe des Abschlussholmes.

Die Anschläge zur Aufnahme des Vertikalrohres können ausschliesslich am oberen Bereich, ausschliesslich am unteren Bereich oder an beiden Bereichen der Vertikalstütze angeordnet sein.

Die Durchstiegsperre kann zwei sich kreuzende Sperrstreben aufweisen, welche vorzugsweise mittig mit einen Scherengelenk verbunden sind. Durch die Verbindung mit einem Scherengelenk kann sich die Durchstiegsperre der jeweiligen Distanz zwischen den Vertikalstützen anpassen. Der Zwischenraum zwischen den Vertikalstützen ist somit jederzeit gesperrt.

Die Sperrstreben können gelenkig an den Vertikalstützen angeordnet sein. Beispielsweise sind die Sperrstreben lediglich an ihrem in bestimmungsgemässen Gebrauch oberen oder unteren Ende mit den Vertikalstützen verbunden. Ebenso ist jedoch auch denkbar, dass die Sperrstreben sowohl an ihrem oberen als auch am unteren Ende je an der einen und an der anderen Vertikalstütze gelenkig verbunden sind. Entsprechend müssen aber entweder die Vertikalstützen oder die Sperrstreben zwischen ihren Befestigungspunkten teleskopisch ausgestaltet sein. Durch eine gelenkige Verbindung beider Enden der Sperrstreben an den Vertikalstützen und durch eine teleskopische Ausgestaltung der Vertikalstützen zwischen den Gelenkverbindungen kann gewährleistet werden, dass die Vertikalstützen selbst bei einer Veränderung der Distanz zwischen den Vertikalstützen ihre Winkelausrichtung zueinander beibehalten.

Der Abschlussholm kann klappbar sein und ist vorzugsweise mittig mit einem Schwenkgelenk versehen. Durch diese Ausgestaltung kann die unterschiedliche Distanz zwischen den Vertikalstützen während der Montage bzw. nach der Montage überbrückt werden. Ebenso ist es aber auch denkbar, dass der Abschlussholm teleskopartig ausgestaltet ist.

Bei einer klappbaren Ausgestaltung des Abschlussholms ist dieser vorzugsweise gelenkig mit den Vertikalstützen verbunden.

Eine klappbare Ausgestaltung hat sowohl bei der Montage als auch bei der Demontage des Stirnabschlusses Vorteile. Wenn vor der Montage der Stirnabschluss mit reduzierter Distanz bereitgestellt wird, hat bei der Montage der nach oben geklappte bzw. nach oben ausgelenkte Abschlussholm aufgrund seiner Schwerkraft die Tendenz, die beiden Vertikalstützten auseinander zu drücken, so dass die Anschläge die Vertikalrohre aufnehmen. Die Vertikalstützen müssen entsprechend nur noch verriegelt werden.

Bei der Demontage wird wiederum aufgrund der Schwerkraft der Abschlussholm nach unten ziehen und somit das Verringern der Distanz zwischen den Vertikalstützen tendenziell begünstigen. Sobald die Verriegelung der Vertikalstützen gelöst ist, können diese einfach zusammengeschoben werden, so dass die Anschläge nicht mehr in die Vertikalrohre eingreifen.

Das Schwenkgelenk des Abschlussholms kann mit einer Gelenksicherung verriegelbar sein. Beispielsweise wird ein Rohrstutzen über den Bereich des Schwenkgelenks geschoben, so dass das Schwenkgelenk blockiert wird. Selbstverständlich kann auch ein teleskopartig ausgestalteter Abschlussholm verriegelbar sein, beispielsweise durch einen Sperrstift.

Die Vertikalstütze kann an ihrem in bestimmungsgemässen Gebrauch unteren Ende einen Haltegriff zum Erfassen des Stirnabschlusses aufweisen. Vorzugsweise sind beide Vertikalstützen je mit einem Haltegriff versehen. Dieser Haltegriff ist dabei derart ausgestaltet, dass der Stirnabschluss über Kopf vorlaufend montiert werden kann. Beispielsweise steht dieser Haltegriff in bestimmungsgemässem Gebrauch nach unten gerichtet von der Vertikalstütze ab. Dabei ist jedoch zu beachten, dass der Haltegriff weder mit einem Vertikalrohr noch mit einem Horizontalrohr des Gerüsts kollidiert.

Ein weiterer Aspekt der vorliegenden Erfindung betrifft ein Gerüst umfassend wenigsten einen Stirnabschluss wie vorgängig beschrieben.

Ein weiterer Aspekt der vorliegenden Erfindung betrifft ein Verfahren zur Montage eines Stirnabschlusses eines vorlaufenden Geländers zwischen zwei Vertikalrohren eines Gerüsts, umfassend die folgenden Schritte:
- Bereitstellen eines Stirnabschlusses wie vorgängig beschrieben, mit verringerter Distanz,
- Einführen des Stirnabschlusses zwischen zwei Vertikalrohren eines Gerüsts,
- Vergrössern der Distanz zwischen den Vertikalstützen, derart, dass der Stirnabschluss in die Vertikalrohre eingreift.

Anhand von Figuren, welche lediglich Ausführungsbeispiele darstellen, wird die Erfindung im Folgenden näher erläutert. Es zeigen:
- Figur 1:: eine perspektivische Ansicht eines Gerüsts,
- Figur 2:: eine perspektivische Ansicht auf einen erfindungsgemässen Stirnabschluss im Gerüst gemäss Figur 1,
- Figur 3:: den erfindungsgemässen Stirnabschluss aus Figur 2 in einer Ansicht mit einem perspektivisch dargestellten Stirnbordbrett,
- Figur 4:: eine perspektivische Ansicht auf eine Halteklammer des Stirnabschlusses aus Figur 2,
- Figur 5a:: den erfindungsgemässen Stirnabschluss aus Figur 2 bereit für die Montage, und
- Figur 5b:: den erfindungsgemässen Stirnabschluss aus Figur 2 nach der Demontage.

Die Figur 1 zeigt eine perspektivische Ansicht eines Gerüsts 1 mit drei Ebenen. Die Ebenen werden durch Ineinanderstecken von Vertikalrahmen 2 gebildet, wobei die Vertikalrahmen 2 im Wesentlichen aus zwei vertikal angeordneten Rohren bestehen, welche mit einem horizontalen Rohr verbunden sind. Dabei wird jede Ebene durch einen Gerüstbelag 5 definiert, welcher als Standfläche für die Arbeiter dient. Zur Absturzsicherung der Arbeiter auf dem Gerüst 1 sind an den Vertikalrahmen 2 jeweils Geländerholme 6 angebracht. Im dargestellten Beispiel weist jede Gerüstebene jeweils zwei Geländerholme 6 auf. Die Anzahl und Höhenposition der Geländerholme 6 wird meist durch nationale Sicherheitsnormen festgelegt. Ebenso erfordern solche Sicherheitsnormen, dass anschliessend an den Gerüstbelag 5 eine Bordbrett 7 vorhanden sein muss. Ausserdem wird gefordert, dass ein seitliches Ende des Gerüsts 1 nicht offen bleiben darf, sondern mit einem Stirnabschluss 10 abzuschliessen ist. Auch der Stirnabschluss 10 muss anschliessend an den Gerüstbelag 5 ein Stirnbordbrett 24 aufweisen.

In Figur 2 dargestellt ist ein erfindungsgemässer Stirnabschluss 10 in einer perspektivischen Ansicht im Gerüst 1 der Figur 1. Ersichtlich ist, dass der Stirnabschluss 10 zwischen Vertikalrohren 3 des Vertikalrahmens 2 eingefügt ist. Der Stirnabschluss 10 weist im Wesentlichen zwei seitlich angeordnete Vertikalstützen 11 auf, welche in bestimmungsgemässen Gebrauch an ihrem oberen Ende mittels eines Abschlussholms 14 verbunden sind. Der Abschlussholm 14 befindet sich dabei im Wesentlichen auf der Höhe des oberen Geländerholms 6. Der Stirnabschluss 10 weist ausserdem eine Durchstiegsperre 17 auf, welche den Raum zwischen den Vertikalstützen 11 sowie dem Abschlussholm 14 und dem Gerüstbelag 5 versperrt. Die Durchstiegsperre 17 wird durch zwei Sperrstreben 18 gebildet, welche sich mittig kreuzen und an ihren beiden Enden je an den Vertikalstützen 11 gelenkig befestigt sind.

Zur Befestigung des Stirnabschlusses 10 an den Vertikalrohren 3 des Gerüsts 1 sind seitlich an den Vertikalstützen 11 des Stirnabschlusses 10 Halteklammern 20 ausgebildet. Diese Halteklammern 20 sind dabei U-förmig ausgestaltet, so dass diese zwischen den beiden Schenkeln der U-Form ein Vertikalrohr 3 aufnehmen können. Der gezeigte Stirnabschluss 10 weist je Vertikalstütze 11 zwei Halteklammern 20 auf, wobei jede Vertikalstütze 11 eine Halteklammer 20 im unteren Bereich und eine Halteklammer 20 im oberen Bereich der Vertikalstütze 20 aufweist. Durch die je zwei Halteklammern 20 ist der Stirnabschluss 10 bereits sicher zwischen den beiden Vertikalrohren 3 des Gerüsts 1 eingespannt und schützt zuverlässig vor einem Absturz.

Um den Stirnabschluss 10 zuverlässig auf der richtigen Gerüsthöhe montieren zu können, weist der Stirnabschluss 10 an seinem unteren Ende zwei Auflageelemente 21 auf. Je ein Auflageelement 21 ist an einer Vertikalstütze 11 angebracht und wiederum U-förmig ausgestaltet, so dass diese auf einem Horizontalrohr 4 des Gerüsts 1 aufgelegt werden können. Durch die Verwendung der Auflageelemente 21 wird die Montage des Stirnabschlusses 10 unabhängig von Befestigungselementen am Vertikalrohr 11. Solche Befestigungselemente am Vertikalrohr 11 sind zwar üblicherweise vorhanden, vielfach aber bereits belegt, beispielsweise für die Befestigung von Geländerholmen 6. Das Horizontalrohr 4 ist jedoch üblicherweise an einem Gerüst 1 vorhanden und wird als Träger für die Elemente des Gerüstbelags 5 verwendet.

Der Stirnabschluss 10 weist an seinem unteren Ende zwei Haltegriffe 22 auf, welche von den Vertikalstützen 11 seitlich abstehen und schräg nach unten reichen. Diese Haltegriffe erlauben einem Benutzer, dem Stirnabschluss 10 von einer unteren Gerüstebene über Kopf auf die nächsthöhere Gerüstebene anzuheben und zwischen die dort vorhandenen Vertikalrohre 3 einzusetzen. Entsprechend kann sich der Benutzer auf einer bereits gesicherten Ebene des Gerüsts 1 bewegen und den Stirnabschluss 10 der nächsthöheren Ebene montieren.

Um den Stirnabschluss 10 zwischen die Vertikalrohre 3 einzuführen, kann die Distanz D zwischen den Vertikalstützen 11 verringert werden. Hierzu ist der Abschlussholm 14 klappbar, mit einem mittig angeordneten Schwenkgelenk 15 ausgestaltet und gelenkig mit den beiden Vertikalstützen 11 verbunden. Auch die Durchstiegsperre 17 mit ihren beiden Sperrstreben 18 ist gelenkig an den Vertikalstützen 11 verbunden, wobei die Sperrstreben 18 mittig über ein Scherengelenk 19 untereinander verbunden sind. Um eine Verringerung der Distanz zwischen den Vertikalstützen 11 zu ermöglichen, sind die Vertikalstützen 11 teleskopartig ausgestaltet. Ein unterer Bereich der Vertikalstütze 11 wird durch ein Stützrohr 12 gebildet. In diesem Stützrohr 12 ist ein Stützeinsatz 13 verschiebbar gelagert, welcher den oberen Bereich der Vertikalstütze 11 ausbildet. Die Sperrstreben 18 sind je an ihren oberen Enden mit dem Stützeinsatz 13 gelenkig verbunden, während deren untere Enden mit dem Stützrohr 12 gelenkig verbunden sind.

Zur Verriegelung des Stirnabschlusses 10 zwischen den Vertikalrohren 3 kann im unteren Bereich des Stirnabschlusses 10 zwischen den Vertikalstützen 11 ein Stirnbordbrett 24 eingebracht werden. Das Stirnbordbrett 24 weist dabei dieselbe Höhenausdehnung auf, wie ein bereits anschliessend an den Gerüstbelag 5 montiertes Bordbrett 7. Das Stirnbordbrett 24 kann beispielsweise in eine Aufnahme des Stirnabschlusses 10 eingesetzt werden, so dass dieses in einer korrekten Position festsitzt. Auch das Stirnbordbrett 24 kann gefahrlos von der unteren Gerüsteben in den darüber angeordneten Stirnabschluss 10 eingebracht werden. Entsprechend kann der Stirnabschluss 10 komplett vorlaufend montiert und bereits gesichert werden. Ein Arbeiter kann sodann die neue Gerüstebene betreten, welche bereits über einen komplett gesicherten Stirnabschluss 10 verfügt. Für die zusätzliche Sicherung des Stirnabschlusses 10 kann auch der Abschlussholm 14 gesichert werden. Dies erfolgt durch eine Gelenksicherung 16, welche beispielsweise rohrförmig ausgestaltet ist und über das Schwenkgelenk 15 des Abschlussholmes 14 geschoben werden kann. Das Schwenkgelenk 15 wird somit blockiert und der Abschlussholm 14 kann nicht mehr geklappt werden. Der Stirnabschluss 10 ist somit selbst nach Entfernen des Stirnbordbrettes 24 noch verriegelt.

Die Figur 3 zeigt den erfindungsgemässen Stirnabschluss 10 aus Figur 2 in einer Ansicht von vorn mit einem perspektivisch dargestellten Stirnbordbrett 24, wobei das Stirnbordbrett 24 nicht eingesetzt ist. Ersichtlich ist die Distanz D zwischen den beiden Vertikalstützen 11, welche zur Montage des Stirnabschlusses 10 verringert werden kann. Um die Vertikalstützen 11 in ihrer relativen Position zueinander verriegeln zu können, kann wie bereits ausgeführt, das Stirnbordbrett 24 in den Stützabschluss 10 eingesetzt werden. Das Stirnbordbrett 10 weist hierzu zwei Aufnahmestifte 23 auf, wobei je ein Aufnahmestift 23 am unteren Ende der Vertikalstützen 11 auf einem von der Vertikalstütze 11 in Richtung zur anderen Vertikalstütze abstehenden Vorsprung angeordnet ist. Die Aufnahmestifte 23 sind dabei parallel zu den Vertikalstützen 11 ausgerichtet. Das Stirnbordbrett 24 weist korrespondierende Aufnahmebohrungen 25 auf, so dass das Stirnbordbrett 24 auf die Aufnahmestifte 23 aufgesteckt werden kann. Vorzugsweise entspricht die Länge der Aufnahmestifte 23 der Tiefe der Aufnahmebohrung 23, so dass bei der Montage einfach ersichtlich ist, ob das Stirnbordbrett 24 korrekt montiert ist.

In Figur 4 ist in einer perspektivischen Ansicht eine Halteklammer 20 an einer Vertikalstütze 11 des Stirnabschlusses 10 aus Figur 2 dargestellt. Die Halteklammer 20 ist U-förmig ausgebildet und weist zwei Schenkel auf, deren Schenkellängen L1, L2 im dargestellten Beispiel unterschiedlich sind. Durch diese unterschiedlichen Schenkellängen L1, L2 wird ein Einführen oder Auffinden der Vertikalrohre 3 (siehe Figur 2) bei der Montage über Kopf wesentlich vereinfacht. So kann beispielsweise mit dem Schenkel mit der längeren Schenkellänge L2 an das Vertikalrohr angeschlagen werden, noch bevor die Halteklammer 20 effektiv das Vertikalrohr umgreift. Es sind nicht zwingend alle Halteklammern 20 des Stirnabschlusses gleich ausgeführt. Beispielsweise sind die oberen Halteklammern mit je zwei längeren Schenkeln versehen, während die unteren Halteklammern Schenkel mit je unterschiedlichen Schenkellängen L1, L2 aufweisen. Die U-förmige Halteklammer 20 kann direkt an der Vertikalstütze angeordnet sein oder, wie in der Darstellung offenbart, über ein Distanzelement mit der Vertikalstütze 11 verbunden sein.

Die Figuren 5a und 5b zeigen den erfindungsgemässen Stirnabschluss 10 aus Figur 2 bereit für die Montage (Figur 5a) am Gerüst und nach dessen Demontage (Figur 5b) vom Gerüst. In beiden Figuren ist die Distanz zwischen den Vertikalstützen verringert, so dass der Abschlussholm 14 nach oben oder unten geklappt ist. Ein Klappen nach oben, wie in Figur 5a dargestellt ist vor allem für die Montage des Stirnabschlusses 10 vorteilhaft, da durch die Schwerkraft des Abschlussholms dieser tendenziell die beiden Vertikalstutzen bereits auseinander drückt. Entsprechend muss weniger Kraft aufgewendet werden, um die Distanz der Vertikalstützen zu vergrössern, so dass die Halteklammern in die Vertikalrohre des Gerüsts eingreifen können. Wenn der Stirnabschluss beim Abbau des Gerüsts demontiert werden soll, hilft wiederum die Schwerkraft des Abschlussholms 14, um die Vertikalstützen gegeneinander zu bewegen und deren Distanz zueinander zu verringern.

## Patentansprüche

1. Stirnabschluss (10) für ein vorlaufendes Geländer eines Gerüsts (1) zur Montage zwischen zwei Vertikalrohren (3) eines Gerüsts (1), vorzugsweise zwischen zwei Vertikalrohren (3) eines Vertikalrahmens (2) eines Gerüsts (1), umfassend zwei Vertikalstützen (11), einen Abschlussholm (14) und eine Durchstiegsperre (17), wobei die beiden Vertikalstützen (11) im Wesentlichen parallel zueinander angeordnet sind, **dadurch gekennzeichnet, dass** eine Distanz (D) zwischen den beiden Vertikalstützen (11) variabel ist, derart, dass die Distanz (D) während der Montage des Stirnabschlusses (10) geringer ist als im montierten Zustand.

2. Stirnabschluss (10) nach Anspruch 1, wobei der Stirnabschluss (10) werkzeuglos montierbar und/oder demontierbar ist.

3. Stirnabschluss (10) nach Anspruch 1 oder 2, wobei die Vertikalstützen (11) verriegelbar sind, so dass die Distanz (D) zwischen den Vertikalstützen (11) fixiert ist.

4. Stirnabschluss (10) nach Anspruch 3, wobei die Vertikalstützen (11) mithilfe eines Stirnbordbrettes (24) verriegelbar sind, wobei der Stirnabschluss (10) eine Aufnahme für das Stirnbordbrett (24) aufweisen.

5. Stirnabschluss (10) nach Anspruch 4, wobei die Aufnahme für das Stirnbordbrett (24) zwei in bestimmungsgemässen Gebrauch am unteren Ende des Stirnabschlusses (10) vertikal angeordnete Aufnahmestifte (23) bilden.

6. Stirnabschluss (10) nach einem der vorhergehenden Ansprüche, wobei die beiden Vertikalstützen (11) mit wenigstens je einem, vorzugsweise je zwei oder mehreren, Anschlägen zur Aufnahme des Vertikalrohres (3) versehen sind.

7. Stirnabschluss (10) nach Anspruch 6, wobei die Anschläge in Form von U-förmigen Halteklammern (20) ausgestaltet sind.

8. Stirnabschluss (10) nach Anspruch 7, wobei bei mehreren Halteklammern (20) je Vertikalstütze (11) die im bestimmungsgemässen Gebrauch unten angeordneten Halteklammern (20) je unterschiedliche Schenkellängen (L1, L2) aufweisen.

9. Stirnabschluss (10) nach einem der vorhergehenden Ansprüche, wobei die Vertikalstützen (11) an ihrem in bestimmungsgemässen Gebrauch unteren Ende ein Auflageelement (21) zum Abstützen auf einem Horizontalrohr (4) des Gerüsts (1), insbesondere des Vertikalrahmens (2), aufweisen.

10. Stirnabschluss (10) nach Anspruch 9, wobei das Auflageelement (21) U-förmig ausgestaltet ist.

11. Stirnabschluss (10) nach einem der vorhergehenden Ansprüche, wobei die Vertikalstütze (11) teleskopartig ausgebildet ist.

12. Stirnabschluss (10) nach einem der vorhergehenden Ansprüche, wobei die Durchstiegsperre (17) zwei sich kreuzende Sperrstreben (18) aufweist, welche vorzugsweise mittig mit einen Scherengelenk (19) verbunden sind.

13. Stirnabschluss (10) nach Anspruch 12, wobei die Sperrstreben (18) gelenkig an den Vertikalstützen (11) angeordnet sind.

14. Stirnabschluss (10) nach einem der vorhergehenden Ansprüche, wobei der Abschlussholm (14) klappbar ist und vorzugsweise mittig mit einem Schwenkgelenk (15) versehen ist.

15. Stirnabschluss (10) nach Anspruch 14, wobei der Abschlussholm (14) gelenkig mit den Vertikalstützen (11) verbunden ist.

16. Stirnabschluss (10) nach Anspruch 14 oder 15, wobei das Schwenkgelenk (15) des Abschlussholms (14) mit einer Gelenksicherung (16) verriegelbar ist.

17. Stirnabschluss (10) nach einem der vorhergehenden Ansprüche, wobei die Vertikalstütze (11) an ihrem in bestimmungsgemässen Gebrauch unteren Ende einen Haltegriff (22) zum Erfassen des Stirnabschlusses (10) aufweist, derart, dass der Stirnabschluss (10) über Kopf vorlaufend montiert werden kann.

18. Gerüst (1) umfassend wenigstens einen Stirnabschluss (10) nach einem der vorhergehenden Ansprüche.

19. Verfahren zur Montage eines Stirnabschlusses (10) eines vorlaufenden Geländers zwischen zwei Vertikalrohren (3) eines Gerüsts (1), umfassend die Schritte:
- Bereitstellen eines Stirnabschlusses (10) nach einem der Ansprüche 1 bis 17, mit verringerter Distanz (D),
- Einführen des Stirnabschlusses (10) zwischen zwei Vertikalrohren (3) eines Gerüsts (1),
- Vergrössern der Distanz (D) zwischen den Vertikalstützen (11), derart, dass der Stirnabschluss (10) in die Vertikalrohre (3) eingreift.
